# EUROPÄISCHE PATENTSCHRIFT

(11) **EP 0 076 248 B1**
(45) Veröffentlichungstag und Bekanntmachung des Hinweises auf die Patenterteilung: **15.01.1986**
(21) Anmeldenummer: 82890117.3
(22) Anmeldetag: 09.08.1982
(51) Int. Cl.: B22D 11/12, B22D 11/128

(54) **Stütz- und Führungsbogen für Gussstränge**
Supporting and guiding arc for cast strands
Courbe de soutien et de guidage pour des barres coulées

(30) Priorität: 17.09.1981 AT 4016/81
(43) Veröffentlichungstag der Anmeldung: 06.04.1983
(73) Patentinhaber: VOEST-ALPINE Aktiengesellschaft, A-4010 Linz (AT)
(72) Erfinder:
(74) Vertreter: Wolfram, Gustav, Dipl.-Ing.

## Beschreibung

Die Erfindung betrifft einen Stütz- und Führungsbogen für Gußtränge, insbesondere für Brammengußstränge, mit den Strang an einander gegenüberliegenden Seiten stützenden Rollenbahnen, deren Rollen an einstückigen, über die gesamte Länge des Führungsbogens durchgehenden Bogenlängsträgern gelagert sind, wobei entlang der Bogenlängsträger in Abständen voneinander die Bogenlängsträger hintergreifende, einander paarweise gegenüberliegende Querträger angeordnet sind, die mittels Zugankern verbunden sind.

Ein Stütz- und Führungsbogen dieser Art ist aus der AT-B-343.303, der AT-B-290.750 und der AT-B-343.831 bekannt.

Ein solcher einteiliger Stütz- und Führungsbogen hat gegenüber einem aus einer Mehrzahl von hintereinander angeordneten Segmenten zusammengesetzten Führungsbogen, dessen Segmente einzeln am Fundament gelagert sind, den Vorteil, daß die sich von Segment zu Segment ergebenden Übergänge, die genau gegeneinander ausgerichtet werden müssen, vermieden werden, Durch die Verwendung durchgehender, einstückiger Bogenlängsträger liegen die Rollen auf vorgegebenen Kurvenbahnen ohne Unstetigkeitstellen.

Bei Einplanung von Stranggießanlagen in bestehende Hallen kann unter Umständen die Manipulation des durchgehenden Gießbogens Schwierigkeiten bereiten, da es beispielsweise beim Austausch von Rollen notwendig sein kann, den Innenbogen vom Außenbogen zu lösen.

Die Erfindung bezweckt die Vermeidung dieser Schwierigkeiten und stellt sich die Aufgabe, einen Stütz- und Führungsbogen der eingangs beschriebenen Art zu schaffen, der unter Beibehaltung der Vorteile der bekannten, mit durchgehenden Bogeniängsträgern ausgestatteten Stütz- und Führungsbögen einen Rollenwechsel gestattet, bei dem nur verhältnismäßig geringe Gewichte und kleine Bauteile manipuliert werden müssen, so wie dies bei aus hintereinander angeordneten Segmenten zusammengesetzten Stütz- und Führungsbögen der Fall ist. Es sollen also die Vorteile der aus hintereinander angeordneten Segmenten zusammengesetzten Führungsbögen mit den Vorteilen der mit durchgehenden Bogenlängsträgern ausgestatteten Führungsbögen in einer Konstruktion vereinigt werden.

Diese Aufgabe wird durch die Kombination der folgenden Merkmale gelöst,
- daß jede Rollenbahn nur zwei Bogenlängsträger aufweist, die in einem Abstand größer als die Längserstreckung der Rollen seitlich der Rollenenden angeordnet sind,
- daß eine Mehrzahl von Stützsegmenten jeder Rollenbahn zwishen den ihr zugeordneten Bogenlängsträgern eingesetzt ist,
- daß die Stützsegmente an den Bogenlängsträgern lösbar befestigt sind und
- daß eine Mehrzahl von nur einer Rollenbahn zugeordneten Rollen an jedem Stützsegment gelagert ist.

Durch die Anordnung der beiden Bogenlängsträger seitlich der Enden der Rollen ist es möglich, die Stützsegmente zwishen den Bogenlängsträgern und längs derselben (zum Zweck des Aus- und Einbaus) zu bewegen.

Gemäß einer bevorzugten Ausführungsform ist zwischen den Bogenlängsträgern, den Stützsegmenten und den Querträgern ein sich über die gesamte Länge des Stütz- und Führungsbogens erstreckender freier Raum vorgesehen, durch den die Stützsegmente samt eingebauten Rollen längs der Bogenlängsträger nach Lösen von den Bogenlängsträgern bewegbar sind, was den Vorteil bietet, daß die Stützsegmente nicht der Reihe nach, sondern in beliebiger Reihenfolge aus dem Stütz- und Führungsbogen ausgebaut werden bzw. in den Stütz- und Führungsbogen enigebaut werden können. Es kann auch ein einzelnes mittleres Segment aus- und eingebaut werden, ohne daß die übrigen Segmente vom Stütz- und Führungsbogen gelöst werden müssen.

Zweckmäßig sind die Stützsegmente an den Bogenlängsträgem mittels Schnellverschlüssen lösbar befestigt, wobei vorteilhaft der Schnellverschluß als in die Stützsegmente einziehbarer, vorzugsweise hydraulisch eniziehbarer, Bolzen ausgebildet ist.

Die Stützsegmente sind zweckmäßig von Rollenhalterungen oder Rollenlager tragenden Längsträgern gebildet, die von vorzugsweise hohlen rohrförmigen, sich parallel zu den Rollen erstreckenden Trägern verbunden sind, wobei die rückziebaren Bolzen in den hohlen Trägern verschiebbar gelagert sind.

Gemäß einer anderen vorteilhaften Ausführungsform ist der Schnellverschluß als in die Bogenlängsträger eingesetzte drehbare geschlitzte Buchse und in diese Buchse durch deren Schlitz einsetzbarer, an dem Stützsegment befestigter Halterungsbolzen ausgebildet.

Zum einfachen Ein- und Stützsegmente ist in den bogeninnen- und bogenaußenseitigen freien Räumen ein entlang der Bogenlängsträger geführter Greifwagen verfahrbar, an dem Greifvorrichtungen zum Erfassen der Stützsegmente vorgesehen sind. Zweckmäßig ist unterhalb der Arbeitsbühne in Höhe des auf die Kokille folgenden Strangabschnittes (Biegezone) ein den Greifwagen aufnehmender Transportwagen geführt.

Zum Ergreifen der Stützsegmente weist zweckmäßig der Greifwagen Schwenkenarme auf, die mit einem Stützsegment in und außer Eingriff bringbar sind, wobei vorteilhaft die Schwenkarme als Winkelhebel ausgebildet sind.

Um ein Klemmen der Stützsegmente beim Ein-und Ausbau zu vermeiden, sind an den Bogentängsträgern Führungen für die Stützsegmente vorgesehen.

Zur Führung des Greifwagens sind gemäß einer bevorzugten Ausführungsform entlang der Bogenlängsträger Führungsschienen vorgesehen.

Die Erfindung ist anhand der Zeichnung an einem Ausführungsbeispiel näher erläutert, wobei Fig. 1 einen schematisch dargestellten, in der Bogenebene durch den Stütz- und Führungsbogen gelegten Schnitt zeigt. Fig. 2 veranschaulicht einen Schnitt gemäß der Linie 11-11 der Fig. 1. Die Fig. 3 bis 5 zeigen eine weitere Ausführungsform in zu den Fig. 1 und 2 analoger Darstellung, wobei Fig. 3 eine Schnittdarstellung eines in zwei Ebenen geführten Schnittes, u.zw. gemäß den Linien 111-111 bzw. III'-III' der Fig. 4 zeigt; Fig. 5 ist eine Seitenansicht.

Ein Gußstrang 1 wird aus einer nicht dargestellten Kokille ausgezogen und in einer unterhalb der Kokille angeordneten, nicht näher dargestellten Biegezone gebogen. Anschließend wird der Strang zwischen einer bogeninneren Rollenbahn 2 und einer bogenäußeren Rollenbahn 3 eines Stütz- und Führungsbogens von nahezu der Senkrechten in nahezu die Horizontale geführt. Dem Führungsbogen ist in Ausziehrichtung des Stranges folgend eine Richtzone nachgeordnet, in der der Strang wieder gerade gebogen wird.

Jede der Rollenbahnen 2, 3 weist zwei über die gesamte Länge des Stütz- und Führungsbogens durchgehende Bogenlängsträger 4, 5 auf, die jeweils in einem Abstand 6, der größer ist als die Länge 7 der Rollen, und seitlich der Rollenenden 8 angeordnet sind. Entlang der bogenaußenseitigen Bogenlängsträger 5 und der bogeninnenseitigen Bogenlängsträger 4 sind in Abständen voneinander die parallel zueinander liegenden Bogenlängsträger hintergreifende Querträger 9, 10 angeordnet, wobei jeweils zwei einander gegenüberliegende Querträger mittels Zugankern 11 zur Aufnahme der ferrostatischen Kräfte gegeneinander gespannt sind. Die Zuganker 11 halten weiters die Rollenbahnen 2 und 3 in einem bestimmten Abstand, der der Dicke 12 des zu vergießenden Stranges 1 entspricht. Das aus den Querträgern und Bogenlängsträgern gebildete Gitterwerk bzw. Fachwerk ist an mindestens zwei Stellen seiner Längserstreckung am Fundament, u.zw. entweder über ein Los- und ein Festlager oder ein Festlager und mehrere Loslager (beispielsweise gemäß der AT-B-343.831), gelagert, was in der Zeichnung nicht näher dargestellt ist.

Die Bogenlängsträger 4 der bogeninneren Rollenbahn 2 sind an den Querträgern 9 mittels Gleitsteinen 13 beweglich gelagert, um die Einstellung verschiedener Strangdicken zu ermöglichen. Zu diesem Zweck werden die Querträger 9 der bogeninneren Rollenbahn 2 entlang der Zuganker 11 verschoben und die Bogenlängsträger elastisch verformt, wie dies beispielsweise in der AT-B-343.303 beschrieben und dargestellt ist.

Zwischen den Bogenlängsträgern 4 bzw. 5 jeder der Rollenbahnen 2 und 3 sind hintereinander angeordnete Stützsegmente 14 eingesetzt und an den Bogenlängsträgern lösbar befestigt. Jedes der Stützsegmente 14 trägt über Rollenhalterungen 15 eine Mehrzahl von einer Rollenbahn zugeordneten Rollen 16 bzw. 17. Jedes Stützsegment ist aus die Rollenhalterungen 15 tragenden Längsträgern 18 gebildet, wobei die Rollen über ihre Längserstreckung mehrfach abgestütz sind. Diese Längsträger 18 werden von sich parallel zu den Rollen erstreckenden Trägern 19 durchsetzt. Diese Träger sind rohrförmig und weisen an ihren Enden in ihren Hohlraum 20 eingesetzte Bolzen 21 auf. Diese Bolzen sind in Richtung der Längsachse der Träger 19 mittels Hydraulikzylinder 22 verschiebbar, so daß sie aus einer aus den Trägern vorragenden Position, wie sie in Fig. 2 veranschaulicht ist, in eine Position gebracht werden können, in der sie zur Gänze in die Träger eingezogen bzw. zurückgezogen sind. Mittels dieser Bolzen 21 sind die Stützsegmente 14 an den Bogenlängsträgern 4, 5 schnell und leicht lösbar verbunden, wobei die Enden der Bolzen 21 in Bohrungen 23 der Bogenlängsträger einsetzbar bzw. aus den Bohrungen entfernbar sind.

Zwischen den Stützsegmenten 14, den Sogenlängsträgern 4 bzw. 5 und den Querträgern 9 bzw. 10 ist ein sich über die gesamte Länge des Stütz- und Führungsbogens erstreckender freier Raum 24 bzw. 25 vorgesehen, durch den die Stützsegmente 14 samt eingebauten Rollen nach Lösen von den Bogenlängsträgern 4 bzw. 5 längs der Bogenlängsträger bewegbar sind. In den Fig. 1 und 2 ist ein Stützsegment mit strichpunktierten Linien dargestellt, das in den freien Raum 24 verschoben ist. Die Ausbaurichtung ist durch den Pfeil 26 veranschaulicht. Zur Durchführung dieser Bewegung in Richtung des Pfeiles 26 sind nicht , dargestellte Führungseinrichtungen und Zugmittel vorgesehen, beispielsweise Schienen und Seil-oder Kettenzüge. Der Ausbau eines bogenäußeren Stützsegmentes entlang des Raumes 25 ist in den Fig. 1 und 2 ebenfalls mit strichpunktierten Linien veranschaulicht. Einander gegenüberliegende Stützsegmente stehen miteinander nicht in direkter Verbindung, so daß die Anordnung der Stützsegmente frei gewählt werden kann, d.h. die Stützsegmente müssen einander nicht genau gegenüberliegen, sondern es können die bogenäußeren Stützsegmente zu den bogeninneren Stützsegmenten in Längsrichtung des Stütz- und Führungsbogens versetzt angeordnet werden.

In den Fig. 3 und 4 ist eine weitere Ausführungsform dargestellt. Die Befestigung der Stützsegmente 14 an den Bogenlängsträgern 4 ist hier midifiziert; sie besteht aus in die Stützsegmente eingesetzten Halterungsbolzen 27, die von den Stützsegmenten seitlich auskragen. In die Bogenlängsträger 4 und 5 sind drehbare Buchsen 28 eingesetzt, die die Halterungsbolzen 27 aufnehmen. Diese Buchsen 28 weisen jeweils einen Schlitz 29 auf, durch den die Halterungsbolzen mit einem abgeflachten Endstück 30 heraustreten können. Die Buchsen lassen sich mit Hilfe eines seitlich an den Bogenlängsträgern montierten Druckmittelzylinders 31 aus der in der Fig. 3 links dargestellten Halteposition in die in Fig. 3 rechts dargestellte Ausbauposition verdrehen. Die für ein Stützsegment 14 zur Halterung dienenden Buchsen sind mittels Hebeln 32, 33 und eines Gestänges 34 miteinander verbunden, so daß sie synchron mit Hilfe des Druckmittelzylinders 31 betätigt werden können.

Zum Aus- und Einbau der Stützsegmente ist bei der in den Fig. 3 und 4 dargestellten Ausführungsform ein Greifwagen 35 vorgesehen, der in dem durch die Bogenlängsträger 4 bzw. 5, die Stützsegmente 14 und die Querträger 9 bzw. 10 gebildeten freien Raum 24,25 entlang von Führungsschienen 36 verfahrbar ist. In diesen Führungsschienen rollt der Greifwagen mit seitlich auskragenden, nicht dargestellten Rollen. Der Greifwagen 35 weist zwei parallel zu den Bogenlängsträgern 4 bzw. 5 gerichtete, knapp neben diese zu liegen kommende Seitenwangen 37 auf, die miteinander durch Querstreben 38 zu einem Käfig verbunden sind. Am vorderen Ende des Greifwagens 35 sind zwei Winkelhebel 39 um eine Achse 40 parallel zu den Rollenachsen schwenkbar gelagert. Zur Durchführung der Schwenkbewegung dient ein Druckmittelzylinder 41. Das vordere Ende 42 jedes dieser Hebel ist in eine in der Symmetrieebene eines Stützsegmentes 14 angeordnete Ausnehmung 43 einhakbar. Dies geschieht durch Betätigen eines Druckmittelzylinders 44, der die beiden Winkelhebel 39 miteinander verbindet. Dieser Druckmittelzylinder 44 erlaubt ein Gegeneinanderziehen der beiden Winkelhebel in Richtung der Schwenkachse 40 bzw. ein Spreizen, wodurch ein jeweils an den Winkelhebeln 39 an deren Enden 42 angeordneter Frotsatz 45 mit der Ausnehmung 43 Stützsegmentes in und außer Eingriff bringbar ist. Vorzugsweise federn die Winkelhebel 39 gegeneinander und werden durch den Druckmittetzytinder 44 unter elastischer Verformung auseinandergespreizt. In Fig. 4 ist die Position gezeichnet, in der ein Stützsegment zwischen die Winkelhebel eingeklemmt, d.h. von diesen seitlich umklammert und durch die Fortsätze der Winkelhebel gehalten ist.

An den Bogenlängsträgern 4 bzw. 5 sind seitlich der Stützsegmente 14 liegende Führungen 46 vorgesehen, die die Stützsegmente 14 beim Einsetzen in die Anlage ausrichten, so daß das neu eingesetzte Stützsegment mit seinen Halterungsbolzen 27 genau durch die Schlitze 29 in die Buchsen 28 einsetzbar ist. Der Greifwagen 35 ist mittels eines nicht näher dargestellten Seil- oder Kettenzuges entlang der Führungsschienen 36 verfahrbar. In Fig. 3 ist mit strichpunktierten Linien ein Stützsegment 14 gezeichnet, welches in den durch die Bogenlängsträger, die Stützsegmente und die Querträger gebildeten freien Raum 24 mit Hilfe der ebenfalls strichpunktiert dargestellten Winkelhebel 39 des Greifwagens gebracht wurde. Sobald sich das Stützsegment in dieser Position befindet, kann es durch Verschieben des Greifwagehs entlang der Bogenlängsträger 4 bzw. 5 aus der Anlage herausgefahren werden.

Wie aus Fig. 5 ersichtlich ist, ist unterhalb der Arbeitsbühne 47 der Stranggießanlage in Höhe des auf die Kokille 48 folgenden Strangabschnittes, der bei geraden Kokillen als Biegezone 49, die in Fig. 5 mit strichpunktierten Linien veranschaulicht ist, ausgebildet ist, ein Transportwagen 50 an Schienen 51 geführt, der zwei Greifwagen 35 aufnimmt. Dieser Transportwagen weist, wenn er in die in Fig. 5 strichlierte Lage nach Ausbau der Biegezone verfahren ist, zwei zu den Führungsschienen 36 fluchtende Führungsschienen 52 auf. Jeder der beiden Greifwagen 35 ist einem der freien Räume 24 und 25 zugeordnet. An den Transportwagen 50 sind.Seil- bzw. Kettenzüge 53 eingebaut, mittels denen die Greifwagen 35 in den Stütz- und Führungsbogen abgesenkt bzw. aus diesem herausgezogen werden können.

## Patentansprüche

1. Stütz- und Führungsbogen für Gußstränge, insbesondere für Brammengußstränge, mit den Strang (1) an einander gegenüberliegenden Seiten stützenden Rollenbahnen (2, 3), deren Rollen (16,17) an einstückigen, über die gesamte Länge des Führungsbogens durchgehenden Bogenlängsträgern gelagert sind, wobei entlang der Bogenlängsträger in Abständen voneinander die Bogenlängsträger hintergreifende, einander paarweise gegenüberliegende Querträger (9, 10) angeordnet sind, die mittels Zugankern (11) verbunden sind, gekennzeichnet durch die Kombination der folgenden Merkmale,
- daß jede Rollenbahn (2 bzw. 3) nur zwei Bogenlängsträger (4,4 bzw 5,5) aufweist, die in einem Abstand (6) größer als die Längserstreckung (7) der Rollen (16, 17) seitlich der Rollenenden (8) angeordnet sind,
- daß eine Mehrzahl von Stützsegmenten (14) jeder Rollenbahn (2 bzw. 3) zwischen den ihr zugeordneten Bogenlängsträgern (4,4 bzw. 5,5) eingesetzt ist,
- daß die Stützsegmente (14) an den Bogenlängsträgern (4,4 bzw. 5,5) lösbar befestigt sind und
- daß eine Mehrzahl von nur einer Rollenbahn (2 bzw. 3) zugeordneten Rollen (16, 17) an jedem Stützsegment (14) gelagert ist.

2. Stütz- und Führungsbogen nach Anspruch 1, dadurch gekennseichnet, daß zwischen den Bogenlängsträgern (4, 5), den Stützsegmenten (14) und den Querträgern (9,10) ein sich über die gesamte Länge des Stütz- und Führungsbogens erstreckender freier Raum (24, 25) vorgesehen ist, durch den die Stützsegmente (14) samt eingebauten Rollen (16, 17) längs der Bogenlängsträger (4, 5) nach Lösen von den Bogenlängsträgern bewegbar sind.

3. Stütz- und Führungsbogen nach Anspruch 1 oder 2, dadurch gekennzeichnet, daß die Stützsegmente (14) an den Bogenlängsträgern mittels Schnellverschlüssen (21, 22) lösbar befestigt sind.

4. Stütz- und Führungsbogen nach Anspruch 3, dadurch gekennzeichnet, daß der Schnellverschluß als in die Stützsegmente (14) einziehbarer, vorzugsweise hydraulisch einziebarer, Bolzen (21) ausgebildet ist (Fig. 1 und 2).

5. Stütz- und Führungsbogen nach den Ansprüchen 1 bis 4, dadurch gekennseichnet, daß die Stützsegmente (14) von Rollenhalterungen (15) oder Rollenlager tragenden Längsträgern (18) gebildet sind, die von vorzugsweise hohlen rohrförmigen, sich parallel zu den Rollen (16, 17) erstreckenden Trägern (19) verbunden sind (Fig. 1 und 2).

6. Stütz- und Führungsbogen nach den Ansprüchen 4 und 5, dadurch gekennzeichnet, daß die rückziebaren Bolzen (21) in den hohlen Trägern (19) verschiebbar gelagert sind (Fig. 1 und 2).

7. Stütz- und Führungsbogen nach den Ansprüchen 1 bis 3, dadurch gekennzeichnet, daß der Schnellverschluß als in die Bogenlängsträger (4) eingesetzte drehbare geschlitzte Buchse (28) und in diese Buchse durch deren Schlitz (29) einsetzbarer, an dem Stützsegment (14) befestigter Halterungsbolzen (27) ausgebildet ist (Fig. 3 und 4).

8. Stütz- und Führungsbogen nach Anspruch 2, dadurch gekennzeichnet, daß in den bogeninnen-und bogenaußenseitigen freien Räumen (24, 25) ein entlang der Bogenlängsträger (4, 5) geführter Greifwagen (35) verfahrbar ist, an dem Greifvorrichtungen (39, 45) zum Erfassen der Stützsegmente (14) vorgesehen sind (Fig. 3 und 4).

9. Stütz- und Führungsbogen nach Anspruch 8, dadurch gekennzeichnet, daß unterhalb der Arbeitsbühne (47) in Höhe des auf die Kokille (48) folgenden Strangabschnittes (49) (Biegezone) ein den Greifwagen (35) aufnehmender Transportwagen (50) geführt ist.

10. Stütz- und Führungsbogen nach Anspruch 8 oder 9, dadurch gekennzeichnet, daß der Greifwagen (35) Schwenkarme (39) aufweist, die mit einem Stützsegment (14) in und außer Eingriff bringbar sind.

11. Stütz- und Führungsbogen nach Anspruch 10, dadurch gekennzeichnet, daß die Schwenkarme als Winkelhebel (39) ausgebildet sind.

12. Stütz- und Führungsbogen nach Anspruch 10 oder 11, dadurch gekennzeichnet, daß jeweils 2 Schwenkarme (39) mittels einer Stelleinrichtung (44) gegeneinander und auseinander und damit mit dem Stützsegment (14) in und außer Eingriff bringbar sind.

13. Stütz- und Führungsbogen nach Anspruch 12, dadurch gekennzeichnet, daß die Schwenkarme (39) gegeneinander federnd ausgebildet sind und mittels der Stelleinrichtung (44) unter elastischer Verformung mit dem Stützsegment (14) außer Eingriff bringbar sind.

14. Stütz- und Führungsbogen nach den Ansprüchen 8 bis 13, dadurch gekennzeichnet, daß an den Bogentängsträgern (4, 5) Führungen (46) für die Stützsegmente (14) vorgesehen sind.

15. Stütz- und Führungsbogen nach den Ansprüchen 8 bis 14, dadurch gekennzeichnet, daß entlang der Bogenlängsträger (4, 5) Führungsschienen (36) für den Greifwagen (35) vorgesehen sind.

## Claims

1. A supporting and guiding arc for cast strands, in particular for slab cast strands, comprising rollerways (2. 3) supporting the strand (1) on opposite sides, whose rollers (16,17) are mounted on one-piece arcuate longitudinal carriers extending over the total length of the guiding arc, transverse carriers (9, 10) being arranged oppositely in pairs along the arcuate longitudinal carriers at distances from one anothpr and engaging the arcuate longitudinal carriers from behind, which transverse carriers are connected by drawing anchors (11), characterised by the combination of the following characteristic features,
- that each rollerway (2 or 3, respectively) has only two arcuate longitudinal carriers (4,4 or 5,5, respectively), which are arranged at a distance (6) larger than the longitudinal extension (7) of the rollers (16, 17), laterally of the roller ends (8),
- that a plurality of supporting segments (14) are inserted in the rollerway (2 or 3, respectively) between the arcuate longitudinal carriers (4,4 or 5,5, respectively) allocated thereto,
- that the supporting segments (14) are detachably fastened to the arcuate longitudinal carriers (4,4 or 5,5, respectively), and
- that a plurality of rollers (16, 17) allocated to only one rollerway (2 or 3, respectively) are journalled on each supporting segment (14).

2. A supporting and guiding arc according to claim 1, characterised in that, between the arcuate longitudinal carriers (4, 5), the supporting segments (14) and the transverse carriers (9, 10), a free space (24, 25) is provided, which extends over the total lenght of the supporting and guiding arc and through which the supporting segments (14), together with the rollers (16, 17) installed therein, are movable along the arcuate longitudinal carriers (4, 5) after detachment from the arcuate longitudinal carriers.

3. A supporting and guiding arc according to claim 1 or 2, characterised in that the supporting segments (14) are detachably fastened to the arcuate longitudinal carriers by means of quicklocks (21, 22).

4. A supporting and guiding arc according to claim 3, characterised in that the quicklock is designed as a pin (21) retractable, preferably hydraulically retractable, into the supporting segments (14) (Fig. 1 and 2).

5. A supporting and guiding arc according to claims 1 to 4, characterised in that the supporting segments (14) are formed by longitudinal carriers (18) carrying roller holding means (15) or roller bearings and connected by, preferably hollow tube- shaped, carriers (19) extending parallel to the rollers (16,17) (Figs. 1 and 2).

6. A supporting and guiding arc according to claims 4 and 5, characterised in that the retractable pins (21) are displaceably mounted in the hollow carriers (19) (Figs. 1 and 2).

7. A supporting and guiding arc according to claims 1 to 3, characterised in that the quicklock is designed as a rotatable slotted bush (28) inserted in teh arcuate longitudinal carriers (4) and a holding pin (27) fastened to the supporting segment (14) and insertable into this bush through its slot (29) (Figs. 3 and 4).

8. A supporting and guiding arc according to claim 2, characterised in that a grab car (35) guided along the arcuate longitudinal carriers (4, 5) is movable within the arc-inner and arc-outer side free spaces (24, 25), on which grab car grab means (39, 45) for seizing the supporting segments (14) are provided (Figs. 3 and 4).

9. A supporting and guiding arc according to claim 8, characterised in that a transporting car (50) accommodating the grab car (35) is guided below the working platform (47) at the height of the strand section (49) (bending zone) following upon the mould (48).

10. A supporting and guiding stand according to claim 8 or 9, characterised in that the grab car (35) comprises pivot arms (39) placeable into and out of engagement with a supporting segment (14).

11. A supporting and guiding arc according to claim 10, characterised in that the pivot arms are designed as angle levers (39).

12. A supporting and guiding arc according to claim 10 or 11, characterised in that two pivot arms (39) each are placeable towards and away from each other and, thus are placeable into and out of engagement with the supporting segment (14), by an adjustment means (44).

13. A supporting and guiding arc according to claim 12, characterised in that the pivot arms (39) are designed to be resilient with respect to each other and are placeable out of engagement with the supporting segment (14) by the adjustment means (44) under elastic deformation.

14. A supporting and guiding arc according to claims 8 to 13, characterised in that guides (46) for the supporting segments (14) are provided on the arcuate longitudinal carriers (4, 5).

15. A supporting and guiding arc according to claims 8 to 14, characterised in that guide rails (36) for the grab car (35) are provided along the arcuate longitudinal carriers (4, 5).

## Revendications

1 - Arc de soutien et de guidage pour barres obtenues par coulée continue, en particulier, pour barres à brames, comprenant des tabliers à rouleaux (2, 3) qui soutiennent la barre (1) sur deux côtés opposés, dont les rouleaux (16, 17) sont tourillonnés sur des longerons cintrés d'une seule pièce, qui sont continus sur toute la longueur de l'arc de guidage, et dans lequel il est prévu des traverses (9, 10) opposées face à face par paires, réparties sur la longueur des longerons cintrés à un certain espacement mutuel, qui s'appuient sur longerons par l'arrière et qui sont réunies à l'aide de tirants (11), caractérisé par la combinaison des caractéristiques suivantes :
- chaque tablier à rouleaux comprend seulement deux longerons cintrés (4, 4 ou 5, 5) qui sont disposés latéralement aux extrémités (8) des rouleaux, à un espacement (6) qui est plus grand que la dimension longitudinale (7) des rouleaux (16, 17),
- une pluralité de segments de soutien (14) de chaque tabiier à rouleaux (2 ou 3) sont montés entre les longerons cintrés (4, 4 ou 5, 5) associés à ce tablier,
- les segments de soutien (14) sont fixés aux longerons cintrés (4, 4 ou 5, 5) par des liaisons démontables et
- sur chaque segment de soutien (14), sont tourillonnés une pluralité de rouleaux (16, 17) qui appartiennent exclusivement à un même tablier à rouleaux (2, 3).

2 - Arc de soutien et de guidage selon la revendication 1, caractérisé en ce qu'on a ménagé, entre les longerons cintrés (4, 5), les segments de soutien (14) et les traverses (9, 10), un espace libre (24, 25) qui s'étend sur toute la longueur de l'arc de soutien et de guidage et dans lequel on peut faire circuler les segments de soutien (14), avec les rouleaux (16, 17) qui y sont incorporés, le long des longerons cintrés (4, 5) après les avoir détachés des longerons cintrés.

3 - Arc de soutien et de guidage selon l'une des revendications 1 et 2, caractérisé en ce que les segments de soutien (14) sont fixés de façon séparable aux longerons cintrés au moyen de fixations rapides (21, 22).

4 - Arc de soutien et de guidage selon la revendication 3, caractérisé en ce que la fixation rapide est constituée par des doigts (21) qui peuvent être rétractés, de préférence hydrauliquement, dans les segments de soutien (14) (figures 1 et 2).

5 - Arc de soutien et de guidage selon les revendications 1 à 4, caractérisé en ce que les segments de soutien (14) sont formés de longerons (18) qui portent des supports de rouleaux (15) ou des paliers de rouleaux, et qui sont assemblés par des poutres (19) de préférence creuses, tubulaires, qui s'étendent parallèlement aux rouleaux (16, 17) (figures 1 et 2).

6 - Arc de soutien et de guidage selon les revendications 4 et 5, caractérisé en ce que les doigts rétractables (21) sont montés coulissants dans les poutres creuses (19) (figures 1 et 2).

7 - Arc de soutien et de guidage selon les revendications 1 à 3, caractérisé en ce que la fixation rapide est constituée par une douille tournante fendue (28) montée dans les longerons cintrés (4) et par des doigts de fixation (27) fixés au segment de soutien (14) et que l'on peut engager dans cette douille à travers la fente (29) de cette dernière (figures 3 et 4).

8 - Arc de soutien et de guidage selon la revendication 2, caractérisé en ce qu'un chariot preneur (35), sur lequel sont prévus des dispositifs preneurs (39, 45) destinés à saisir les segments de soutien (14), et qui est guidé le long des longerons cintrés (4, 5), peut circuler dans les espaces libres (24, 25) du côté intérieur et du côté extérieur de l'arc (figures 3 et 4).

9 - Arc de soutien et de guidage selon la revendication 8, caractérisé en ce qu'un chariot transporteur (50) qui reçoit le chariot preneur (35) est guidé au-des-sous de la plate-forme de travail (47), au niveau du segment de barre (49) qui fait suite à la lingotière (48) (zone de courbure).

10 - Arc de soutien et de guidage selon l'une des revendications 8 et 9, caractérisé en ce que le chariot preneur (35) présente des bras oscillants (39) qui prevent être mis en prise et hors de prise avec un segment de soutien (14).

11 - Arc de soutien et de guidage selon la revendication 10, caractérisé en ce que les bras oscillants sont constitués par des leviers coudés (39).

12 - Arc de soutien et de guidage selon l'une des revendications 10 et 11, caractérisé en ce que les deux bras oscillants (39) de chaque paire peuvent se rapprocher et s'éloigner l'un de l'autre sous l'action d'un dispositif de commande (44) et, de cette façon, se mettre en prise ou hors de prise avec le segment de soutien (14).

13 - Arc de soutien et de guidage selon la revendication 12, caractérisé en ce que les bras oscillants (39) sont construits de manière à se rapprocher élastiquement l'un de l'autre et à pouvoir être mis hors de prise avec lé segment de soutien (14) sous l'action du dispositif de commande (44), en subissant une déformation élastique.

14 - Arc de soutien et de guidage selon les revendications 8 à 13, caractérisé en ce que des guides (46) pour les segments de soutien (14) sont prévus sur les longerons cintrés (4, 5).

15 - Arc de soutien et de guidage selon les revendications 8 à 14, caractérisé en ce que des rails de guidage (36) pour le chariot preneur (35) sont prévus le long des longerons contrés (4, 5).
